# EUROPÄISCHE PATENTSCHRIFT

(11) **EP 0 450 661 B1**
(45) Veröffentlichungstag und Bekanntmachung des Hinweises auf die Patenterteilung: **17.05.1995**
(21) Anmeldenummer: 91107785.7
(22) Anmeldetag: 21.09.1989
(51) Int. Cl.: D01H 9/18, B65H 67/06

(54) **Spinnmaschine**
Spinning machine
Métier à filer

(30) Priorität: 24.09.1988 CH 3547/88; 23.03.1989 DE 3909679; 31.03.1989 DE 3910441
(43) Veröffentlichungstag der Anmeldung: 09.10.1991
(62) Teilanmeldung aus: 89910436.8
(73) Patentinhaber: MASCHINENFABRIK RIETER AG, CH-8406 Winterthur (CH)
(72) Erfinder: Fritschi, Isidor, CH-8450 Andelfingen (CH); Meyer, Urs, CH-8172 Niederglatt (CH); Wernli, Jörg, CH-8404 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 061 432
- DE-A- 3 544 560
- DE-A- 3 637 172
- DE-A- 3 712 027
- GB-A- 1 168 638
- US-A- 3 905 184
- PATENT ABSTRACTS OF JAPAN vol. 007, no. 003 (C-143)(1148) 7. Januar 1983& JP-A-57 161 134

## Beschreibung

Die Erfindung betrifft eine Spinnmaschine, insbesondere Ringspinnmaschine, nach dem Oberbegriff des Patentanspruchs 1.

Bei einer bekannten Ringspinnmaschine dieser Art (US-A 33 05 184) sind die Hülsenzapfen unmittelbar an dem als vertikales Förderband ausgebildeten Endlosförderer befestigt. Um die von den vom Förderband getragenen Gegenständen ausgeübten Gewichtskräfte auf das Maschinengestell zu übertragen, ist das Förderband auf bzw. in maschinenfesten Führungen angeordnet. Das Förderband muß daher so ausgelegt sein, daß es nicht nur die für den Vorschub der Hülsenzapfen erforderlichen Zugkräfte aufbringt, sondern auch das gesamte Gewicht der Hülsenzapfen und der darauf angeordneten Leer- oder Vollhülsen aufnehmen kann.

Eine ähnliche Ringspinnmaschine mit sich horizontal erstreckendem Förderband, welches jedoch nicht um das Maschinengestell herumgeführt ist, ist aus der GB-A 1 168 638 bekannt. Auch hier wird das Förderband unmittelbar an maschinenfesten Teilen abgestützt, indem es auf diesen gleitet. Dadurch entsteht auch eine unerwünschte Reibungsbeanspruchung des Endlosförderers.

Auch bei einer weiteren bekannten Ringspinnmaschine (EP-A 0 061 432) ist auf jeder Maschinenseite ein Endlosförderer vorgesehen, wobei beide Trümer jedes Endlosförderers mit Hülsenzapfen bestückt sind, damit beim Wechsel einer vollen Hülse (Kops) gegen eine leere Hülse zunächst die Vollhülse auf einen leeren Hülsenzapfen aufgesteckt werden kann, während anschließend von dem der gleichen Spinnstelle zugeordneten Hülsenzapfen des anderen Trums eine Leerhülse abgenommen und auf die Spindel der Spinnstelle aufgesetzt wird. Auch bei dieser bekannten Ringspinnmaschine sind die Hülsenzapfen über Winkelstücke unmittelbar mit dem Endlosförderer verbunden.

Es ist auch schon bekannt (JP-A-57-161 134), die bei der an die Ringspinnmaschine anschließenden Spulmaschine verwendeten Zapfenschlitten (peg trays) auch als Leerhülsen-Zufuhrmittel bzw. Vollhülsen-Abfuhrmittel zu verwenden, indem diese Zapfenschlitten, die im allgemeinen aus einer Kreisscheibe und einem senkrecht darauf angeordneten Mittelzapfen bestehen, in einer rund um die Ringspinnmaschine laufenden Führungsschiene zu verschieben, wobei der Durchmesser, insbesondere die Länge eines Zapfenschlittens geringfügig kleiner ist als der Abstand zweier benachbarter Spinnstellen. Die einzelnen Zapfenschlitten stehen in Berührung miteinander und werden durch Kraftausübung auf einen oder mehrere Zapfenschlitten vorangeschoben, wobei die Schubkraft zumindest teilweise durch die unmittelbare Berührung der Zapfenschlitten übertragen wird. Eine Fördervorrichtung für derartige Zapfenschlitten ist auch aus der DE-OS 35 44 560 bekannt.

Nachteilig bei der Ringspinnmaschine nach der JP-OS 57-161 134 ist, daß die Hülsenzapfen sich nicht exakt in Ausrichtung mit den Spinnstellen befinden, wenn eine Gruppe von Zapfenschlitten mit Leerhülsen auf einer Maschinenseite vor die zugeordneten Spinnstellen verschoben worden ist. Deswegen muß, bevor der Hülsenwechsel vorgenommen werden kann, bei der bekannten Ringspinnmaschine ein Rechen rechtwinklig zur Spinnmaschinenlängsachse zwischen die Zapfenschlitten geschoben werden, damit die Abstände der benachbarten Hülsenzapfen exakt mit den Abständen benachbarter Spinnstellen koordiniert werden.

Bei einer ähnlichen Hülsentransporteinrichtung (DE-OS 37 12 027) wird mit einer sich entlang der Spinnstellen erstreckenden hin- und hergehenden Schiene oder dergl. gearbeitet, welche mit in einer Führungsschiene verschiebbaren Zapfenschlitten derart zusammenwirkt, daß diese schrittweise bis zu der zugeordneten Spinnstelle verschoben werden. Damit die Zapfenschlitten mit der zugeordneten Spinnstelle exakt ausgerichtet sind, müssen sie entweder eine Länge exakt gleich dem Spinnstellenabstand aufweisen, oder es sind an der hin- und hergehenden Schiene klinkenartig verschwenkbare Sperrelemente vorgesehen, die sich genau im Abstand der Spinnstellen befinden, so daß die Sperrelemente eine genaue Ausrichtung der Zapfenschlitten mit der zugeordneten Spinnstelle auch dann gewährleisten, wenn die Halteschlitten nicht in Berührung miteinander stehen. Die Klinken müssen jedoch mit hohem Herstellungsaufwand genau an der richtigen Stelle der Schiene montiert werden.

Die Aufgabe der vorliegenden Erfindung besteht darin, eine Spinnmaschine der im Oberbegriff des Anspruchs 1 genannten Gattung zu schaffen, bei der ohne eine aufwendige Ausbildung und Anordnung des Endlosförderers in der Hülsenwechselstellung jeder Tragzapfen sich exakt an einer zugeordneten Spinnstelle bzw. an der Zugeordneten Hülsentraganordnung befindet und gleichzeitig eine einwandfreie sowie schonende Führung des Endlosförderers gewährleistet ist.

Zur Lösung dieser Aufgabe sind die Merkmale des kennzeichnenden Teils des Anspruchs 1 vorgesehen.

Erfindungsgemäß wird also der Endlosförderer nicht unmittelbar, sondern über die Mitnehmer am Maschinengestell geführt, so daß der Endlosförderer selbst von sämtlichen Reibungs-, Gewichts- und Führungskräften entlastet wird und somit lediglich noch die vergleichsweise geringen Zugkräfte für die Bewegung der Mitnehmer in Förderrichtung aufbringen muß. Auf diese Weise wird vermieden, daß sich der vorzugsweise als Stahlband oder Stahlseil ausgebildete Endlosförderer mit der Zeit verzieht und dadurch die exakte Positionierung der Mitnehmer relativ zu den zugeordneten Spinnstellen gefährdet wird.

Besonders vorteilhaft ist es, wenn nach Anspruch 2 die Mitnehmer auch noch nach der Montage des Endlosförderers an der Spinnmaschine zumindest in gewissen Grenzen in Förderrichtung relativ zum Endlosförderer verstellt und dann in der gefundenen justierten Position festgelegt werden können.

Auf diese Weise können auch trotz der erfindungsgemäßen weitgehenden Entlastung des Endlosförderers von allen Kräften mit Ausnahme der Förderkräfte eventuell noch auftretende Dehnungen des Endlosförderers berücksichtigt werden.

Aufgrund der Ausbildung nach Anspruch 3 nimmt die Tragschiene das Gewicht der Zapfenschlitten bzw. Zapfen auf, so daß der Endlosförderer das Gewicht der Zapfenschlitten nicht aufzunehmen braucht.

Besonders vorteilhaft ist es, wenn die Mitnehmer nach Anspruch 4 stetig verstellbar sind, weil so auch kleinste Ungenauigkeiten bei der Anordnung der Mitnehmer auf den Endlosförderer behoben werden können.

Zwei besonders vorteilhafte praktische Ausführungsformen dieser Ausführung sind durch die Ansprüche 5 und 6 gekennzeichnet.

Eine erste besonders vorteilhafte bauliche Ausführungsform für die unmittelbare Abstützung der Mitnehmer am Maschinengestell gestell ist durch die Ansprüche 7 und 8 gekennzeichnet. Eine weitere Ausführungsform ist in Anspruch 9 definiert.

Die Erfindung wird im folgenden beispielsweise anhand der Zeichnung beschrieben; in dieser zeigt:
- Fig. 1: einen Schnitt durch den Endlosförderer, den Mitnehmer und die Hülsenzapfenanordnung einer ersten Ausführungsform senkrecht zur Förderrichtung,
- Fig. 2: einen entsprechenden Schnitt einer weiteren Ausführungsform,
- Fig. 3: eine Draufsicht des Gegenstandes der Fig. 2,
- Fig. 4: einen Schnitt senkrecht zur Förderrichtung einer weiteren Ausführungsform, und
- Fig. 5: eine schematische Draufsicht auf eine mit erfindungsgemäßen Endlosförderern ausgestatteten Ringspinnmaschine.

Nach Fig. 5 ist um eine Ringspinnmaschine 27 mit auf beiden Seiten im gleichen Abstand angeordneten Spinnstellen 11 ein Endlosförderer in Form eines vertikal angeordneten Stahlbandes 17 über Umlenkwalzen 39, 40, 41, 42 herumgelegt. An dem Endlosförderer 17 sind in Ausrichtung mit den einzelnen Spinnstellen 11 der Ringspinnmaschine 27 Mitnehmer 19 angebracht, welche jeweils einen Mitnehmerfinger 19' aufweisen, der den Fuß eines vertikal stehenden Hülsenzapfens 13 hintergreift, welcher senkrecht von einem horizontalen kreiszylindrischen Gleitkörper 44 (Fig. 1 bis 3) nach oben vorsteht, der seinerseits auf einer horizontal parallel zum Endlosförderer 17 verlaufenden Tragschiene 22 gleitend angeordnet ist. Der Gleitkörper 44 und der Hülsenzapfen 13 bilden zusammen einen Zapfenschlitten 18.

Nach den Fig. 1, 2 und 4 weist die Tragschiene 22, die maschinenfest angeordnet ist, auf ihrer Außenseite eine seitliche Führung 56 auf, die zwecks Halterung der Gleitkörper 44 auch von oben mit einer oberen Abwinklung 80 (Fig.1,2) versehen sein kann.

Auf die Hülsenzapfen 13 können wahlweise Leerhülsen oder mit Garn bespulte Vollhülsen (Kopse) aufgesteckt sein, die von bzw. zu einer an die Ringspinnmaschine 27 nach Fig. 5 anschließenden, nicht dargestellten Spulmaschine zu transportieren sind.

In Fig. 5 ist schematisch auch ein in der Mitte der Ringspinnmaschine angeordnetes, sich in Maschinenlängsrichtung erstreckendes vertikales Endlosförderband 17' für den Rücktransport von über Hülsentraganordnungen 120 zugeführten leeren Flyerhülsen dargestellt. Das Endlosförderband 17' ist an den Enden der Ringspinnmaschine 27 über Umlenkwalzen 118, 119 mit vertikal stehender Achse geführt und durch ein Stahlband mit vertikal angeordneter ebener Fläche gebildet. An dem Band sind Mitnehmer 19 mit sich in diesem Fall vom Endlosförderband 17' wegerstreckenden, horizontalen Hülsenzapfen 13' in definierten, jedoch veränderlichen Abständen angebracht. In Fig. 5 sind der Übersichtlichkeit halber lediglich drei derartige Mitnehmer 19 mit Tragzapfen 13' angedeutet.

Bei dem Ausführungsbeispiel nach Fig. 1 weist das vertikale Stahl-Förderband 17 eine nach innen zu der Umlenkwalze 39 vorstehende Feder 73 auf, die in eine Umfangsnut 74 der Umlenkwalze 39 eingreift. Die übrigen Umlenkwalzen 40, 41, 42 besitzen entsprechende Umfangsnuten 74. Aufgrund dieser Maßnahme wird eine einwandfreie vertikale Ausrichtung zwischen dem Stahlband 17 und den Umlenkwalzen erzielt.

Im unteren Bereich besitzt das vertikal stehende Förderband 17 eine nach außen weisende Feder 75 auf, die - in Förderrichtung verschiebbar - in eine entsprechende Nut 76 des Mitnehmers 19 eingreift. Durch schematisch angedeutete Klemmittel 77 kann der Mitnehmer 19 in verschiedenen Längspositionen relativ zum Förderband 17 festgelegt werden. Auf diese Weise ist eine Längsverstellung des Mitnehmers 19 relativ zum Endlosförderer 17 möglich.

In seinem unteren Bereich weist der Mitnehmer 19 eine T-förmige Führungsausnehmung 78 auf, mittels der er gleitend auf einem dazu komplementären Profil 79 mit T-Querschnitt aufliegt. Das T-Profil ist mit der Tragschiene 22 und der seitlichen Führung 56 fest verbunden, d.h. maschinenfest. Aufgrund dieser Führung der Mitnehmer 19 werden diese und auch das Förderband 17 zwischen den Umlenkwalzen 39, 40, 41, 42 auch in vertikaler Richtung einwandfrei abgestützt und geführt.

Der kreiszylinderförmige Gleitkörper 44 der Zapfenschlitten 18 ist auf der Tragschiene 22 gleitend gelagert und wird von dem Mitnehmerfinger 19' des Mitnehmers 19 vorgeschoben, wenn der Endlosförderer 17 in Umlauf versetzt wird.

Die seitlichen Führungen 56 sind an ihrem oberen Ende noch zu einem Führungsrand 80 abgebogen, so daß die Gleitkörper 44 von oben gegen ein Anheben gesichert sind und nur in der gewünschten Förderrichtung fortbewegt werden können.

Nach den Fig. 2 und 3 ist der Endlosförderer 17 durch ein umlaufendes Stahlseil gebildet, an welchem die mit entsprechenden Aufnahmenuten 81 versehenen Mitnehmer 19 in einer gewünschten Längsposition durch Klemmittel 77 festgeklemmt sind. Auch auf diese Weise können die Mitnehmer 19 längenveränderlich am Endlosförderer 17 befestigt werden. Bei dieser Ausführungsform sind an den Mitnehmern 19 Permanentmagnete 49 vorgesehen, die mit einer magnetischen Einlage 58 am Umfang des Gleitkörpers zusammenwirken, um die Zapfenschlitten 18 lösbar am Mitnehmer 19 zu halten.

Von der Unterseite des Mitnehmers 19 erstrecken sich mitnehmerfeste Führungsstifte 82 nach unten in eine Längsnut 83 der Tragschiene 22, wodurch eine einwandfreie Längsführung des Stahlseils 17 gewährleistet ist. Da der Mitnehmer 19 auch gleitend auf der Tragschiene 22 aufliegt, wird das Stahlseil 17 auch vom Mitnehmer 19 getragen.

Nach Fig. 4 ist die Tragschiene 22 mit der seitlichen Führung 56 etwas schräg nach außen abfallend angeordnet. Der Hülsenzapfen 13 steht jedoch auch bei diesem Ausführungsbeispiel im wesentlichen nach oben vor. Von der Tragschiene 22 erstreckt sich ein Profil 121 in der dargestellten Weise um das Förderband 17 mit Abstand herum, wobei unten und oben parallel zum Förderband 17 verlaufende Aufnahmewülste 122, 123 ausgebildet sind, auf welche von außen Halteschhalen 124, 125 eines Mitnehmers 19 in Förderrichtung gleitend aufgesetzt sind.

Vom Mitnehmer 19 erstreckt sich zum Förderband 17 ein hakenförmiger Gegenvorsprung 114', der durch eine an geeigneter Stelle angeordnete Durchbrechung 112 des Förderbandes 17 derart hindurchgreift, daß der nach oben vorstehende hakenförmige Teil 114'' des Gegenvorsprunges 114' von hinten am Förderband 17 zur Anlage kommt.

Aufgrund der Abstützung des Mitnehmers 19 über die obere Schale 125 auf dem oberen Wulst 123 trägt auch in diesem Fall der Mitnehmer 19 über den hakenartigen Gegenvorsprung 114' das Förderband 17, so daß dieses lediglich eine reine Mitnahmefunktion ausübt und außer an den Umlenkwalzen 39, 40, 41, 42 selbst nicht besonders geführt werden muß. Am Mitnehmer 19 ist wieder der Mitnehmerfinger 19' zur Mitnahme des Zapfenschlittens 18 angeordnet.

## Patentansprüche

1. Spinnmaschine, insbesondere Ringspinnmaschine mit einem über Umlenkwalzen (39, 40, 41, 42) um das Maschinengestell herum und entlang der Spinnstellen (11) geführten Endlosförderer (17) zum Transport von Hülsenzapfen (13, 13') zur Aufnahme von Voll- und/oder Leerhülsen, die in Förderrichtung des Endlosförderers (17) gesehen eine exakte Position auf dem Endlosförderer (17) einnehmen müssen, um in einer vorbestimmten Hülsenwechselstellung des Endlosförderers (17) mit einer Spinnstelle (11), insbesondere Spindel, oder sonstigen Hülsentraganordnung in Ausrichtung zu kommen und so eine einwandfreie Hülsenübergabe vom bzw. auf den Hülsenzapfen (13, 13') zu gewährleisten,
dadurch **gekennzeichnet,**
daß die Hülsenzapfen (13) an Zapfenschlitten (18) angebracht sind, die durch am Endlosförderer (17) befestigte Mitnehmer (19) vorgeschoben werden und daß der Endlosförderer (17) zwischen den Umlenkwalzen (39, 40, 41, 42) ausschließlich über die Mitnehmer (19) am Maschinengestell geführt ist.

2. Spinnmaschine nach Anspruch 1,
dadurch gekennzeichnet,
daß die Mitnehmer (19) in Förderrichtung verstellbar am Endlosförderer (17, 17') befestigt sind.

3. Spinnmaschine nach Anspruch 1 oder 2,
dadurch gekennzeichnet,
daß die Zapfenschlitten (18) oder Zapfen (13) auf einer Tragschiene (22), die entlang der Spinnstellen (11) verläuft, gleitend angeordnet sind.

4. Spinnmaschine nach einem der vorhergehenden Ansprüche,
dadurch gekennzeichnet,
daß die Mitnehmer (19) stetig verstellbar sind, indem sie durch eine lösbare Klemmverbindung (77) mit dem Endlosförderer (17) verbunden sind.

5. Spinnmaschine nach einem der Ansprüche 1 bis 4,
dadurch gekennzeichnet,
daß zwischen dem als vertikal angeordneten Förderband, insbesondere Stahlband ausgebildeten Endlosförderer (17) und dem Mitnehmer (19) eine sich in Förderrichtung erstreckenden Nut (76)-Feder (75)-Verbindung vorgesehen ist, die durch eine Klemmverbindung (77) lösbar gehalten ist.

6. Spinnmaschine nach einem der Ansprüche 1 bis 4,
dadurch gekennzeichnet,
daß der Endlosförderer (17) als umlaufendes Seil, insbesondere Stahlseil, ausgebildet ist, welches in eine sich in Förderrichtung erstreckende Nut (81) des Mitnehmers (19) eingreift und dort durch eine Klemmverbindung (77) lösbar gehalten ist.

7. Spinnmaschine nach einem der Ansprüche 1 bis 5,
dadurch gekennzeichnet,
daß der als vertikal angeordnetes Förderband, insbesondere Stahlband ausgebildete Endlosförderer (17) zwischen den Umlenkwalzen (39, 40, 41, 42) nur über die mittels einer Führungsausnehmung (78) an einem dazu komplementären, maschinenfesten Profil (79) gleitend angeordneten Mitnehmer (19) auch in vertikaler Richtung einwandfrei geführt und abgestützt ist.

8. Spinnmaschine nach Anspruch 7,
dadurch gekennzeichnet,
daß die Führungsausnehmung (78) und das Profil (79) einen T-förmigen Querschnitt aufweisen.

9. Spinnmaschine nach einem der Ansprüche 1 bis 6,
dadurch gekennzeichnet,
daß sich von der Unterseite des Mitnehmers (19) Führungsstifte (82) nach unten erstrecken, die in eine Längsnut (83) eines maschinengestellfesten Tragelements (22) eingreifen.

## Claims

1. A spinning machine, in particular a ring spinning machine, comprising an endless conveyor (17) guided over deflection pulleys (39, 40, 41, 42) about the machine frame and along the spinning positions (11) for conveying bobbin pegs (13, 13') for receiving full and/or empty bobbins which as seen in the conveying direction of the endless conveyor (17) must assume an exact position on the endless conveyor (17) in order to come into alignment in a predetermined bobbin change position of the endless conveyor (17) with a spinning position (11), in particular a spindle, or other bobbin support arrangements and thus to ensure perfect bobbin transfer from or to the bobbin pegs (13, 13'), characterized in that the bobbin pegs (13) are attached to peg trays (18) which are advanced by drivers (19) attached to the endless conveyor (17) and that the endless conveyor (17) is guided on the machine frame between the deflection pulleys (39, 40, 41, 42) exclusively via the drivers (19).

2. A spinning machine as claimed in claim 1, characterized in that the drivers (19) are attached adjustably on the endless conveyor (17, 17') in the conveying direction.

3. A spinning machine as claimed in claim 1 or 2, characterized in that the peg trays (18) or pegs (13) are slidingly arranged on a carrier rail (22) which extends along the spinning positions (11).

4. A spinning machine as claimed in one of the preceding claims, characterized in that the drivers (19) are continuously adjustable by being connected to the endless conveyor (17) by a releasable clamp connection (77).

5. A spinning machine as claimed in one of the claims 1 to 4, characterized in that between the driver (19) and the endless conveyor (17) constructed as a vertically arranged conveyor belt, in particular a steel belt, a groove (76) and spring (75) connection is provided which is held releasably by a clamp connection (77).

6. A spinning machine as claimed in one of the claims 1 to 4, characterized in that the endless conveyor (17) is arranged as a circulating cable, in particular a steel cable, which engages in a groove (81) of the driver (19) extending in the conveying direction and is detachably held there by a clamp connection (77).

7. A spinning machine as claimed in one of the claims 1 to 5, characterized in that the endless conveyor (17) constructed as a vertically arranged conveyor belt, in particular a steel belt, is perfectly guided and supported in the vertical direction too between the deflection pulleys (39, 40, 41, 42) only through the drivers (19) slidingly arranged by a guiding recess (78) on a machine-fixed profile (7) complementary thereto.

8. A spinning machine as claimed in claim 7, characterized in that the guiding recess (78) and the profile (79) have a T-like cross section.

9. A spinning machine as claimed in one of the claims 1 to 6, characterized in that guide pins (82) extend downwardly from the bottom side of the driver (19) which engage in a longitudinal groove (83) of a carrier element (22) fixed to the machine frame.

## Revendications

1. Machine a filer, particulièrement machine à Filer à anneaux, possédant un transporteur sans fin (17), guidé par des galets de renvoi (39, 40, 41, 42) autour du bâti de machine et le long des postes de filage (11), afin de transporter des tourillons de fuseau (13, 13') servant à la réception de fuseaux de bobine pleins et/ou vides qui, vu dans la direction de transport du transporteur sans fin (17), doivent prendre une position exacte sur le transporteur sans fin (17), afin que, dans une position d'échange de fuseaux prédéterminée du transporteur sans fin (17), ils viennent en alignement avec un poste de filage (11), particulièrement une broche ou un autre arrangement porteur de fuseau, et assurent ainsi une transmission sans faute du fuseau depuis, respectivement sur le tourillon de fuseau (13, 13'),
caractérisée par le fait que
les tourillons de fuseau (13) sont disposés sur des traîneaux de tourillon (18) qui sont poussés en avant par des entraîneurs (19) fixés sur le transporteur sans fin (17), et que, entre les galets de renvoi (39, 40, 41, 42), le transporteur sans fin (17) est guidé sur le bâti de machine exclusivement via les entraîneurs (19).

2. Machine à filer selon revendication 1,
caractérisée par le fait que
les entraîneurs (19) sont fixés sur le transporteur sans fin (17, 17'), de manière à être réglables dans la direction de transport.

3. Machine à filer selon revendication 1 ou 2,
caractérisée par le fait que
les traîneaux de tourillon (18) ou tourillons (13) sont disposés d'une manière glissante sur un rail porteur (22) qui s'étend le long des postes de filage (11).

4. Machine à filer selon l'une des revendications précédentes,
caractérisée par le fait que
les entraîneurs (19) sont réglables d'une manière continue, étant donné qu'ils sont reliés avec le transporteur sans fin (17) par une liaison de pinçage détachable (77).

5. Machine à filer selon l'une des revendications 1 à 4,
caractérisée par le fait
qu'une liaison gorge (76)-ressort (75), s'étendant dans la direction de transport, est prévue entre le transporteur sans fin (17) formé comme une bande transporteuse disposée verticalement, particulièrement une bande d'acier, et l'entraîneur (19), qui est maintenue d'une manière détachable par une liaison de pinçage (77).

6. Machine à filer selon l'une des revendications 1 à 4,
caractérisée par le fait que
le transporteur sans fin (17) est formé comme un câble circulant, particulièrement un câble d'acier, lequel s'engage dans une gorge (81) s'étendant dans la direction de transport de l'entraîneur (19), et y est maintenu d'une manière détachable par une liaison de pinçage (77).

7. Machine à filer selon l'une des revendications 1 à 5,
caractérisée par le fait que
le transporteur sans fin (17), réalisé comme bande de transport dlsposée verticalement, particulièrement une bande d'acier, est guidé et soutenu correctement, également dans le sens vertical, entre les galets de renvoi (39, 40, 41, 42), uniquement par les entraîneurs (19) disposés d'une manière glissante, à l'aide d'un évidement de guidage (78) adapté à un profil (79) qui lui est complémentaire, et qui est fixé sur la machine.

8. Machine à filer selon revendication 7,
caractérisée par le fait que
l'évidement de guidage (78) et le profil (79) possèdent une section en forme de T.

9. Machine à filer selon l'une des revendications 1 à 6,
caractérisée par le fait que
des goupilles de guidage (82) s'étendent vers la bas, depuis la face inférieure de l'entraîneur (19), lesquelles s'engagent dans une rainure longitudinale (83) d'un élément porteur (22) fixé sur le bâti de machine.
